# FASCICULE DE BREVET EUROPEEN

(11) **EP 1 464 758 B1**
(45) Date de publication et mention de la délivrance du brevet: **20.06.2007**
(21) Numéro de dépôt: 04356036.6
(22) Date de dépôt: 16.03.2004
(51) Int. Cl.: E01F 15/04

(54) **Lisse pour glissière de sécurité pour voie de circulation**
Leitplanke für Fahrbahnen
Guard rail for traffic lanes

(30) Priorité: 31.03.2003 FR 0304116
(43) Date de publication de la demande: 06.10.2004
(73) Titulaire: PROFIL R, 60180 Nogent sur Oise (FR)
(72) Inventeur: Schalk, Henry, 42100 Saint Etienne (FR)
(74) Mandataire: Thivillier, Patrick

(56) Documents cités:
- FR-A- 2 607 841
- US-A- 4 330 106
- US-B1- 6 290 427

## Description

Plus particulièrement, l'invention concerne la ou les lisses métalliques que présente la glissière de sécurité et destinée(s) à amortir les chocs chaque fois qu'un véhicule tape sur cette ou ces dernière(s), en évitant au véhicule, dans la mesure du possible, de franchir la voie de circulation.

D'une manière parfaitement connue pour un homme du métier, les lisses sont accouplées entre elles, d'une manière linéaire, au niveau de leur extrémité disposées en chevauchement. A ce niveau, les extrémités des lisses présentent des trous ou lumières pour le passage d'organes d'assemblage permettant, d'une part, l'accouplement d'une lisse avec une lisse adjacente et, d'autre part, l'accouplement sur des poteaux support en combinaison ou non avec des écarteurs. Le plus souvent, les organes d'assemblage sont constitués par un système de boulons et d'écrous logés à travers les trous que présentent les différentes lisses. C'est donc le serrage de ces écrous et de ces boulons qui assure la liaison des différentes lisses entre elles (voir par exemple US 6290427 B1 ou FR 2607841 A).

Il est apparu que, sous l'effet de chocs sur la glissière, les zones d'accouplement et d'assemblage des différentes lisses, sont soumises à un effort de traction important qui se traduit par un glissement des lisses entre elles, susceptible de provoquer l'arrachement des boulons d'assemblage (voir par exemple US 4330106 A).

Il est donc apparu important de limiter ce phénomène de glissement.

Dans ce but, selon l'état de la technique, il est d'usage de multiplier le nombre de boulons pour obtenir un meilleur serrage au niveau des extrémités en chevauchement et en contact des lisses entre elles.

Le fait d'augmenter le nombre de boulons d'assemblage pour augmenter l'effort de serrage et diminuer le phénomène de glissement et d'arrachement, ne peut cependant être considéré comme une solution satisfaisante, étant donné qu'elle augmente, par exemple, d'une manière non négligeable, le temps de montage sur le chantier, sans parler de l'augmentation des coûts résultant du nombre élevé de boulons d'assemblage.

L'invention s'est fixée pour but de remédier à ces inconvénients, de manière simple, sûre, efficace et rationnelle.

Le problème que se propose de résoudre l'invention est d'augmenter la résistance à la liaison des lisses entre elles, sans pour autant augmenter le nombre d'organes d'assemblage.

Pour résoudre un tel problème, selon une caractéristique à la base de l'invention, chaque lisse présente, au niveau des trous et/ou ouvertures de passage des organes d'assemblage et, au moins du côté des parties en chevauchement et en contact devant être assemblées, des agencements du type déformation aptes à augmenter le coefficient de frottement pour limiter tout effet de glissement au niveau des parties d'assemblage, en cas de chocs.

Pour résoudre le problème posé de limiter le glissement des lisses, au niveau de leur zone de chevauchement et d'assemblage, les agencements du type déformations sont constitués par des parties en creux et en reliefs aptes à être imbriquées après assemblage.

Avantageusement, les parties en creux et en relief sont constituées par une surface rainurée ou striée. Les rainures ou stries sont formées sensiblement perpendiculairement à l'axe longitudinal des lisses.

L'invention trouve une application particulièrement avantageuse dans le cas de lisses métalliques présentant, d'une manière parfaitement connue pour un homme du métier, une section transversale délimitant une âme centrale avec, de part et d'autre, et d'une manière symétrique, un profil de section déterminée.

A titre d'exemple indicatif nullement limitatif, on peut citer les glissières connues sous le nom de GSA, GSB, ....

Ainsi, compte tenu des caractéristiques à la base de l'invention, selon l'état de la technique, il est usuel d'utiliser huit boulons de caractéristiques déterminées, alors que, selon l'invention, quatre boulons sont seulement nécessaires.

L'invention est exposée ci-après plus en détail à l'aide des figures des dessins annexés dans lesquels :
- la figure 1 est une vue en perspective d'une glissière de sécurité composée de lisses selon les caractéristiques de l'invention ;
- la figure 2 est une vue en coupe transversale de la lisse montrant la formation des rainures, du côté de sa face externe, au niveau de la zone de chevauchement et d'assemblage ;
- la figure 3 est une vue de dessus correspondant à la figure 2 ;
- la figure 4 est une vue semblable à la figure 2 montrant la formation des rainures au niveau du côté de la face interne de la lisse ;
- la figure 5 est une vue de dessus correspondant à la figure 4 ;
- la figure 6 est, à une échelle plus importante, une vue partielle de la zone de contact des rainures après assemblage des parties en chevauchement de deux lisses adjacentes.

On a illustré à la figure 1 une glissière de sécurité résultant, d'une manière parfaitement connue, d'un assemblage linéaire de plusieurs lisses. Les différentes lisses (1) sont accouplées entre elles, au niveau de leurs extrémités disposées en chevauchement, au moyen d'organes d'assemblage (0) engagés au travers de trous ou d'ouvertures formées, d'une manière débouchante, dans l'épaisseur des extrémités des différentes lisses. Les lisses sont assemblées au niveau de leur zone d'accouplement, sur un poteau support (P) en combinaison ou non avec des écarteurs (E).

Comme indiqué dans la partie introductive de la description, l'invention trouve une application particulièrement avantageuse pour tout type de lisses métalliques telles que celles connues par l'homme du métier sous le nom de GSA, GSB, ... Ce type de lisses présente une section transversale délimitant une âme centrale (A) avec, de part et d'autre, d'une manière symétrique, un profil (B) formant onde, prolongé par une aile divergente (C). Plus particulièrement, chaque profil (B) présente une partie rectiligne externe plane (B1) et une partie rectiligne interne plane (B2), lesdites parties étant raccordées par une zone arrondie (B3). Les parties rectilignes et planes (B1) sont symétriques et raccordées à l'âme centrale (A) pour des zones arrondies (A1) et (A2). Ces caractéristiques structurelles de la lisse en tant que telle, sont parfaitement connues pour l'homme du métier et sont données à titre indicatif nullement limitatif.

Les différentes parties planes (B1) - (B2) et le profil arrondi (B3), présentent, au niveau de chacune des extrémités des lisses considérées, des trous débouchants (1a), pour l'engagement des organes d'assemblage (O) aptes à assurer l'accouplement, en position linéaire, de plusieurs lisses après est mise en contact des extrémités de deux lisses adjacentes. Par exemple, les organes d'assemblage (O) sont constitués par des boulons (2) et écrous (3). L'accouplement des lisses sur les poteaux support (P), en combinaison ou non avec les écarteurs (E), s'effectue par l'intermédiaire d'organes d'assemblage qui peuvent être identiques à ceux assurant l'accouplement des lisses entre elles. Ces organes d'assemblage sont engagés dans une lumière (1b) formée d'une manière débouchante dans l'épaisseur de l'âme centrale (A). Par exemple, d'une manière classique, chacune des extrémités d'une lisse présente une série parallèle de 4 trous alignés (1a), les lumières (1b) étant disposées dans l'axe de symétrie des deux séries de trous.

Selon une caractéristique essentielle à la base de l'invention, chacune des extrémités des lisses considérées présente, au niveau des trous (1a) et des ouvertures (1b) de passage des organes d'assemblage (O), du côté des parties en chevauchement et en contact devant être assemblés, des agencement (1c) du type déformations aptes à augmenter le coefficient de frottement pour limiter tout effet de glissement au niveau des parties d'assemblage.

Comme le montrent les figures des dessins, ces agencements du type déformations sont constitués par des parties en creux et en relief (1c) aptes à être imbriquées après assemblage. Ces parties en creux et en relief (1c) sont constituées par une surface rainurée ou striée dont les rainures ou stries sont formées sensiblement perpendiculairement à l'axe longitudinal (x - x') de la lisse. On renvoie notamment aux figures 3 et 5.

Compte tenu de ces dispositions, il en résulte qu'après chevauchement des extrémités de deux lisses adjacentes, sous l'effet de serrage des organes de serrage (O), les différentes rainures sont imbriquées de manière à assurer un effet d'ancrage apte à interdire, ou à tout le moins de limiter de manière significative, le phénomène de glissement de deux lisses adjacentes sous l'effet d'un choc.

Ces différentes rainures sont obtenues par tout moyen connu et approprié au moment de la fabrication du profilage des lisses métalliques (1).

Compte tenu de l'assemblage des lisses par chevauchement et mise en contact de leur extrémité, les différentes rainures (1c), dans les conditions indiquées, sont formées, pour certaines lisses, à partir de leur face externe (figures 2 et 3), et pour d'autres lisses, à partir de leur face interne (figures 4 et 5).

Si l'on considère l'augmentation de la résistance à la liaison des lisses obtenue selon les caractéristiques de l'invention, il est possible de diminuer le nombre de boulons nécessaires à l'assemblage. Par exemple, les organes d'assemblage et les trous correspondants situés généralement sur les faces planes (1) et (2) des profils (B) peuvent être supprimées.

Les avantages ressortent bien de la description.

## Revendications

1. Lisse pour glissière de sécurité pour voie de circulation dont les extrémités présentent des trous (1a) et/ou ouvertures (1b) pour le passage d'organes d'assemblage (O) en vue de son accouplement linéaire, d'une part, avec une autre lisse adjacente par chevauchement partiel des extrémités et, d'autre part, avec des poteaux support (P) en combinaison ou non avec des écarteurs (E),
***caractérisée en ce qu'**elle* présente, au niveau des trous (1a) et/ou ouvertures (1b) de passage des organes d'assemblage (O) et, au moins du côté des parties en chevauchement et en contact devant être assemblées, des agencements (1c) du type déformations aptes à augmenter le coefficient de frottement pour limiter tout effet de glissement au niveau des parties d'assemblage en cas de chocs.

2. Lisse selon la revendication 1, **caractérisée en ce que** les agencements du type déformations sont constitués par des parties en creux et en reliefs (1c) aptes à être imbriquées après assemblage.

3. Lisse selon la revendication 2, **caractérisée en ce que** les parties en creux et en relief (1c) sont constituées par une surface rainurée ou striée.

4. Lisse selon la revendication 3, **caractérisée en ce que** les rainures ou stries (1c) sont formées sensiblement perpendiculairement à l'axe longitudinal.

5. Lisse selon la revendication 1, **caractérisée en ce qu**'elle est métallique et présente, d'une manière connue, une section transversale délimitant une âme centrale avec, de part et d'autre, et d'une manière symétrique, un profil de section déterminée.

## Claims

1. A guardrail for a crash barrier for a vehicular traffic lane, the ends of which have holes (1a) and/or openings (1b) for fasteners (O) used for linear coupling firstly to an adjacent guardrail by partial overlapping of its ends and secondly to support posts (P) in combination or not in combination with spacers (E),
***characterised in that*** it has, in the area of holes (1a) and/or openings (1b) for fasteners (O) and on at least the same side as the overlapping parts that are in contact and are to be joined together, features (1c) of the deformable type capable of increasing the coefficient of friction in order to limit any slipping effect at the level of the assembly components in the event of impact.

2. A guardrail as claimed in claim 1, **characterised in that** the features of the deformable type consist of convex and concave parts (1c) capable of being nested after assembly.

3. A guardrail as claimed in claim 2, **characterised in that** the concave and convex parts (1c) consist of a grooved or striated surface.

4. A guardrail as claimed in claim 3, **characterised in that** the grooves or striations (1c) are formed substantially at right angles to the longitudinal axis.

5. A guardrail as claimed in claim 1, **characterised in that** it is metallic and has, in a known manner, a cross-section that delimits a central web with a predetermined symmetrical cross-section profile either side.

## Patentansprüche

1. Leitplanke für Fahrbahnen, die im Hinblick auf ihre lineare Verbindung einerseits an den Enden Löcher (1a) und/oder Öffnungen (1b) für den Durchgang von Montagebauteilen (0) aufweist, wobei eine weitere Leitplanke durch teilweise Überlappung der Enden angrenzt, und andererseits mit Haltepfosten (P) in Verbindung mit Abstandhaltern (E) oder ohne Abstandhalter,
**dadurch gekennzeichnet, dass** sie im Bereich der Löcher (1a) und/oder Öffnungen (1b) für den Durchgang von Montagebauteilen (O) und mindestens auf der Seite der Bereiche, die überlappen und miteinander in Berührung stehen und montiert werden müssen, sich verformende Anordnungen (1c) aufweist, die den Reibungskoeffizienten erhöhen können, um die Gleitwirkung im Bereich der Montageabschnitte im Falle eines Aufpralles zu begrenzen.

2. Leitplanke nach Anspruch 1, **dadurch gekennzeichnet, dass** die sich verformenden Anordnungen aus vertieften und erhabenen Abschnitten (1c) bestehen, die nach der Montage ineinander eingreifen können.

3. Leitplanke nach Anspruch 2, **dadurch gekennzeichnet, dass** die vertieften und erhabenen Abschnitte (1c) aus einer gerillten oder geriffelten Oberfläche bestehen.

4. Leitplanke nach Anspruch 3, **dadurch gekennzeichnet, dass** die Rillen oder Riefen (1c) im wesentlichen senkrecht zur Längsachse gebildet werden.

5. Leitplanke nach Anspruch 1, **dadurch gekennzeichnet, dass** sie aus Metall ist, und in der bekannten Art und weise einen Querschnitt besitzt, der einen mittleren Steg begrenzt, mit einem zu beiden Seiten symmetrisch angeordnetem Profil in festgelegtem Querschnitt.
